# EUROPÄISCHE PATENTSCHRIFT

(11) **EP 0 211 153 B1**
(45) Veröffentlichungstag und Bekanntmachung des Hinweises auf die Patenterteilung: **14.06.1989**
(21) Anmeldenummer: 86105996.2
(22) Anmeldetag: 30.04.1986
(51) Int. Cl.: B66B 23/12

(54) **Stufe einer Fahrtreppe mit vorstehenden Trittkanten**
Moving-stairs with raising sides
Marche d'escalier roulant à bords relevables

(30) Priorität: 06.08.1985 CH 3360/85
(43) Veröffentlichungstag der Anmeldung: 25.02.1987
(73) Patentinhaber: INVENTIO AG, CH-6052 Hergiswil NW (CH)
(72) Erfinder: Babler, Walter, A-2380 Perchtoldsdorf (AT)

(56) Entgegenhaltungen:
- EP-A- 0 087 692
- DE-A- 2 346 266
- US-A- 2 981 397

## Beschreibung

Die Erfindung betrifft eine Stufe einer Fahrtreppe, bei welcher ein aus einer Vielzahl von Stufen und zwei endlosen Transportmitteln bestehendes Stufenband zwischen zwei feststehenden Sockelblechen geführt ist und die Stufen auf ihren beiden Aussenseiten ein bewegbar gelagertes in einer Gefahrenzone in einer über die Trittfläche vorstehenden Sicherheitslage gehaltenes und ausserhalb der Gefahrenzone in einer Bündigstellung zur Trittfläche gehaltenes Seitenteil aufweisen.

Es ist bekannt, dass bei Fahrtreppen zwischen der bewegten Stufe und den fest angeordneten Sockelblechen vor allem für leichtes Schuhwerk eine latente Einklemmgefahr besteht. Einklemmunfälle ereignen sich gewöhnlich dann, wenn der Fahrgast seine Füsse seitlich so weit an den Rand der Trittfläche der Stufe stellt, dass die Schuhe am festen, seitlich neben der Stufe angeordneten Sockelblech streifen. Zu der dabei entstehenden Reibung gegen die Fahrtrichtung kommt dann je nach der Laufrichtung der Fahrtreppe bei der oberen oder bei der unteren Übergangsstelle, dort wo die Stufenabsätze abnehmen oder sich bilden, eine Relativbewegung mit einer Reibung quer zur Fahrtrichtung hinzu, durch welche vor allem leichtes Schuhwerk zwischen die bewegte Stufe und das feste Sockelblech eingezogen werden kann.

Es sind verschiedenartige Erfindungen bekanntgeworden, mittels welchen versucht wurde und wird, der oben geschilderten Gefahr zu begegnen. Eine dieser Erfindungen, welche mit der US-PS 4 236 623 bekanntgeworden ist, liegt darin, die seitliche Partie der Stufentrittplatte durch ein in den äussersten beiden Rillen der Trittplatte eingeklemmtes Kunststoffprofil so zu erhöhen, dass das Betreten dieser Stufenpartie vom Fahrtreppenbenutzer als unangenehm empfunden wird und dass er den Fuss neben dieser erhöhten Rippe auf die ebene Trittfläche absetzt. Das eingesetzte Kunststoffprofil weist zudem an der vom Sockelblech abgewandten Fläche eine sanfte Neigung auf, wodurch ein trotzdem auf dieser Stelle aufgesetzter Schuh ebenfalls eine leichte Neigung einnimmt. Drückt der Schuh gleichzeitig auch an das Sockelblech, wird ein Teil der Horizontalkraft von der erhöhten Stufenkante aufgenommen und die Reibungskraft am Sockelblech und damit die Einzugsgefahr zwischen der Stufenkante und dem Sockelblech verringert.

Eine weitere solche Erfindung ist mit der internationalen Patentanmeldung WO 82/04240 bekanntgeworden, bei welcher unter anderem auf die seitliche Trittplattenpartie Kunststoffteile aufgesetzt sind, die am Sockelblech gleitend anliegen. Die Kunststoffteile besitzen einen geringen Reibwert und decken den Spielraum zwischen den Stufen und den Sockelblechen völlig ab, wodurch die Einzugsgefahr für leichtes Schuhwerk ebenfalls stark herabgesetzt wird.

Beide Erfindungen haben aber den Nachteil, dass die erhöhten Seitenpartien der Stufentrittplatten beim Durchlauf durch die obere und untere Kammplatte seitlich mehr Platz benötigen und die Einklemmgefahr beim Einlauf in einen Kamm wesentlich erhöht wird, wenn ein aufgeklemmtes Kunststoffteil im Laufe der Zeit sich löst oder aus irgendwelchen Gründen auf der Trittplatte fehlt.

Mit der DE-A-23 46 266 ist eine Stufe für Fahrtreppen bekanntgeworden, bei weicher zur Verhinderung von Einklemmunfällen seitlich neben den Stufen schwenkbar angeordnete Seitenwände vorgeschlagen werden. Die im schrägen Vorlaufbereich der Fahrtreppe auf beiden Seiten zwischen zwei benachbarten Stufen unterhalb einer Linie, die durch die Nasen der Stufen gebildet wird, vorhandenen offenen Dreiecke zum Sockelblech hin werden durch diese Seitenwände geschlossen. Die Schwenkbewegung der Seitenwände erfolgt durch eine an jeder Seitenwand angeordnete Mitnehmerrolle, welche in eine weitgehend parallel zu den Führungsschienen des Stufenbandes verlaufende, im Vorlauf in den Sockelblechen eingelassene Führung eingreift. Die Relativbewegung zwischen der Stufe und dem Sockelblech beim Bilden der abgestuften Trittebene im Übergang vom horizontalen in den schrägen Laufbereich bzw. beim Bilden der horizontalen Einlaufebene im Übergang vom schrägen in den horizontalen Laufbereich wird durch diese seitlich auf- oder abschwenkenden Wände weitgehend verdeckt und damit die gefährliche Einzugsgefahr praktisch ausgeschlossen. Im Bereich des oberen und des unteren Horizontallaufes und im ganzen Rücklaufbereich des Stufenbandes liegen diese Seitenwände deckungsgleich an den Seitenschilden der Stufenkörper an. In einer Ausführungsvariante sind die beiden schwenkbaren Seitenwände einer Stufe durch die Vorderwand oder die Setzstufe miteinander verbunden.

Ein Nachteil dieser Stufe liegt darin, dass aufwendige, ineinandergreifende, unterschiedliche Aluminiumgussteile erforderlich sind und dass auf beiden Seiten eine zusätzliche endlose Führungsbahn vorhanden sein muss, welche die Seitenteile der Stufe auf der ganzen Umlaufbahn in der gewünschten Lage halten. Ein weiterer grosser Nachteil für einen einwandfreien Stufenlauf liegt auch darin, dass die beiden seitlich neben den Stufen angeordneten Mitnehmerketten pro Stufe nicht mehr durch eine durchgehende Verbindungsachse miteinander verbunden werden können. Beide Mitnehmerketten weisen pro Stufe nur einen auskragend angeordneten Mitnehmerbolzen auf, welcher seitlich mit der Stufe verbunden ist.

Mit der EP-A-0 087 692 ist eine Fahrtreppenstufe bekanntgeworden, welche als Einklemmschutz auf beiden Seiten der Stufe zweiteilige, fächerartig ineinandergreifende Seitenwände aufweist, die im nicht betretbaren Bereich des Stufenbandes und im Auslauf- und Einlaufbereich der Kammplatten nicht vorstehend an den Seitenschilden der Stufe anliegen und im betretbaren Bereich des Stufenbandes jeweils von einem an der benachbarten, höherliegenden Stufe angeordneten, formschlüssig verbundenen Seitenwandteil seitlich hochgezogen sind. Die beiden aus Kunststoff hergestellten Seitenwandteile sind dabei fächerartig auseinandergezogen, so dass das offene Dreieck zum Sockelblech hin geschlossen ist.

Ein Nachteil dieser Stufe liegt darin, dass zum Abdecken des ganzen offenen Dreiecks zum Sockelblech zwei fächerartig ineinandergreifende Seitenwandteile nötig sind, da eine Seitenwand allein nicht genügen würde, um die ganze freie Höhe abzudecken; ein äusserer Seitenwandteil benötigt, um im abgesenkten Zustand bündig mit der Trittplattenoberfläche zu liegen, eine entsprechende Aussparung für eine durchgehende, die beiden Zugorgane miteinander verbindende Stufenachse. Diese Aussparung muss dann im ausgefahrenen Zustand durch ein zweites, inneres Seitenwandteil wieder abgedeckt werden. Ein weiterer Nachteil liegt auch darin, dass die Seitenwandteile im eingefahrenen Zustand durch eine an einer Blattfeder befestigte Klemmrolle gehalten werden müssen oder dass an den oberen und unteren Umkehrstellen auf beiden Seiten der Stufen zusätzliche Führungsbahnen anzuordnen sind, welche die Seitenwandteile in die richtige Lage zwingen, bevor die Stufen von Passanten betreten werden können.

Der Erfindung liegt die Aufgabe zugrunde, eine Stufe für Fahrtreppen vorzuschlagen, welche im betretbaren Bereich des Stufenbandes vorstehende und beim Einlauf in den Kamm oder beim Auslauf aus dem Kamm bündig zur Trittfläche liegende Seitenteile aufweist, wobei die Auf- und Abbewegung derSeitenteile durch die Relativbewegung der jeweiligen Stufe auszuführen ist.

Diese Aufgabe wird durch die im ersten Anspruch gekennzeichnete Erfindung gelöst.

Die durch die Erfindung erreichten Vorteile sind im wesentlichen darin zu sehen, dass durch die Relativbewegung der Stufe selbst und durch die an jeder Stufe angeordneten Betätigungsmittel im Bereich der seitlichen Gefahrenzone, also vom Übergang von der unteren oder von der oberen horizontalen Wegstrecke in die schräge Wegstrecke und längs der schrägen Wegstrecke, zwischen dem Stufenkörper und dem Sockelblech mindestens eine am Stufenkörper bewegbar gelagerte Trittplattenrippe hochgestellt und vor dem Einlauf in den Kamm wieder abgesenkt wird. Durch das Hochstellen der seitlichen Rippe wird ein im Bereich der horizontalen Wegstrecke bereits am Sockelblech entlang gleitender Schuh längs des Sockelbleches hochgedrückt, wobei gleichzeitig die Reibungskraft am Sockelblech abnimmt. Noch eher wird aber der Fall eintreten, dass der Fahrgast den Fuss von der Gefahrenzone wegstellt, sobald er das Hochdrücken durch die seitliche Trittkante verspürt. Eine bereits hochgestellte seitliche Trittkante erschwert dem Fahrgast, den Fuss oder den Schuh während der Fahrt an das Sockelblech anzudrücken. Die mit dem Stufenkörper schiebbar verbundene Trittplattenkante kann ohne Beschädigung des Stufenkörpers nicht entfernt werden. Ein weiterer grosser Vorteil liegt auch darin, dass ein Stufenband mit den erfindungsgemässen Stufen in eine bestehende Fahrtreppe eingezogen werden kann, ohne dass an der Fahrtreppe selbst irgendwelche Änderungen vorgenommen werden müssen.

Auf den beiliegenden Zeichnungen sind Ausführungsbeispiele der Erfindung dargestellt, welche im folgenden näher erläutert werden. Es zeigen:
Fig. 1 eine Seitenansicht einer Stufe mit einer vorstehenden Trittkante an der Aussenseite der Stufen,
Fig. 2 einen Schnitt durch das Stufenband gemäss I-I in Fig. 1,
Fig. 3 eine Seitenansicht einer Stufe mit einer Ausführungsvariante für die seitlich angeordnete, vorstehende Trittkante,
Fig. 4 eine Seitenansicht einer Stufe mit einer weiteren Ausführungsvariante für die seitlich angeordnete, vorstehende Trittkante und
Fig. 5 einen schematisch dargestellten Aufriss eines Stufenbandes.

In den Fig. 1 und 2 ist mit 1 ein Stufenkörper einer Fahrtreppe bezeichnet. An einem Seitenschild 1.1 des Stufenkörpers 1 ist eine Schlepprolle 2 drehbar gelagert. Am gleichen Seitenschild 1.1 ist eine Lagerzapfen 3 für die drehbare Lagerung eines Kipphebels 4 angeordnet. Ein Ende des Kipphebels 4 weist einen einseitig offenen Führungsschlitz 4.1 und das andere Ende einen geschlossenen Führungsschlitz 4.2 auf. In den offenen Führungsschlitz 4.1 greift ein an einem Nocken 5 angeordneter Mitnehmerzapfen 5.1 ein. Der Nocken 5 ist direkt oder über eine Stufenachse 6 fest mit einem Gelenkbolzen 7 des Zugorganes 8 verbunden. Auf dem Gelenkbolzen 7 des Zugorganes 8 sind Kettenrollen 9 drehbar gelagert, welche den Stufenkörper 1 auf Führungsschienen 10 abstützen. In den geschlossenen Führungsschlitz 4.2 des Kipphebels 4 greift ein an der vorstehenden Trittkante 11 angeordneter Mitnehmerzapfen 11.1 ein. Die vorstehende Trittkante 11 wird durch die Kraft einer Feder 12 nach unten gedrückt und ausserhalb einer Gefahrenzone in einer Bündigstellung zu einer Trittfläche 1.2 des Stufenkörpers 1 gehalten. Die Feder 12 stützt sich an einer am Stufenkörper 1 angeordneten Abstützung 1.3 ab und wirkt auf eine an der vorstehenden Trittkante 11 angeordnete Auflage 11.2. Die vorstehende Trittkante 11 ist in einer senkrecht zur Trittfläche 1.2 am Stufenkörper 1 angeordneten Parallelführung 1.4 mit ihrer Oberkante parallel zur Trittfläche 1.2 geführt.

In der Fig. 3 ist mit 21 ein weiterer Stufenkörper einer Fahrtreppe bezeichnet. An einem Seitenschild 21.1 des Stufenkörpers 21 ist eine Schlepprolle 22 drehbar gelagert, und es sind horizontale Gleitführungen 21.5 und vertikale Gleitführungen 21.4 vorgesehen. In den horizontalen Gleitführungen 21.5 ist eine Kulisse 24 verschiebbar geführt, in den vertikalen Gleitführungen 21.4 eine vorstehende Trittkante 23. Die Kulisse 24 weist einen offenen 24.1 und zwei geschlossene Führungsschlitze 24.2 auf. In den offenen Führungsschlitz 24.1 greift ein an einem Nocken 25 angeordneter Mitnehmerzapfen 25.1 ein. Der Nocken 25 ist direkt oder über eine nicht dargestellete Stufenachse fest mit einem Gelenkbolzen 26 eines Zugorgans 28 verbunden. In die geschlossenen Führungsschlitze 24.2 der Kulisse 24 greifen zwei an der vorstehenden Trittkante 23 angeordnete Mitnehmerzapfen 23.1 ein. Die vorstehende Trittkante 23 wird durch die Kraft einer Feder 29 nach unten gedrückt und ausserhalb einer Gefahrenzone in einer Bündigstellung zu einer Trittfläche 21.2 des Stufenkörpers 21 gehalten. Die Feder 29 stützt sich an einer am Stufenkörper 21 angeordneten Abstützung 21.3 ab und wirkt auf eine an der vorstehenden Trittkante 23 vorgesehenen Auflage 23.2. Auf dem Gelenkbolzen 26 des Zugorgans 28 ist eine auf einer Führungsschiene 30 laufende Kettenrolle 27 drehbar gelagert.

In der Fig. 4 ist mit 31 ein weiterer Stufenkörper einer Fahrtreppe bezeichnet, welcher ein Seitenschild 31.1, eine Trittfläche 31.2 und einen Drehzapfen 31.3 aufweist. Auf dem Drehzapfen 31.3 ist eine vorstehende Trittkante 38 kippbar gelagert. Durch die Kraft einer an der vorstehenden Trittkante 38 angeordneten Torsionsfeder 39 wird die vorstehende Trittkante 38 ausserhalb einer Gefahrenzone in einer zur Trittfläche 31.2 stehenden Bündigstellung gehalten. Am Seitenschild 31.1 ist ein Lagerzapfen 33 vorgesehen, auf welchem ein Kipphebel 34 drehbar gelagert ist. Ein Ende des Kipphebels 34 weist einen offenen Führungsschlitz 34.1 und das andere Ende einen geschlossenen Führungsschlitz 34.2 auf. In den offenen Führungsschlitz 34.1 greift ein an einem Nocken 35 angeordneter Mitnehmerzapfen 35.1 ein. Der Nocken 35 ist wieder direkt oder über eine nicht dargestellte Stufenachse fest mit einem Gelenkbolzen 36 eines Zugorgans 40 verbunden. Auf dem Gelenkbolzen 36 ist eine Kettenrolle 37 drehbar gelagert, welche den Stufenkörper 31 zusammen mit einer ebenfalls am Stufenkörper 31 drehbar angeordneten Schlepprolle 32 auf Führungsschienen 41, 42, 43 abstützt. In den geschlossenen Führungsschlitz des Kipphebels 34 greift ein an der vorstehenden Trittkante 38 angeordneter Mitnehmerzapfen 38.1 ein.

In Fig. 5 ist mit 51 der Vorlauf und mit 52 der Rücklauf eines Stufenbandes 50 bezeichnet. Der Vorlauf 51 erstreckt sich zwischen einer unteren Kammplatte 53 und einer oberen Kammplatte 54 und besteht aus einem unteren horizontalen Laufbereich 55, einem unteren Übergangsbogen 56, einem schrägen Laufbereich 57, einem oberen Übergangsbogen 58 und einem oberen horizontalen Laufbereich 59. Das Stufenband 50 wendet in einer unteren Umkehrstelle 60 und in einer oberen Umkehrstelle 61. Im Vorlauf 51 des Stufenbandes 50 bewegen sich die Stufen 1, 21, 31 stets mit horizontal verlaufender Trittfläche.

Die Gelenkbolzen 7, 26, 36 des Zugorgans 8, 28, 40 sind unverdrehbar mit den Laschen des Zugorgans verbunden. Ebenso ist auch der Nocken 5, 25, 35 direkt oder über die Stufenachse 6 unverdrehbar mit dem Gelenkbolzen 7, 26, 36, verbunden. DerAnstellwinkel des Nockens 5, 25, 35 zur Längsachse des Zugorgans 8, 28, 40 ist somit stets gleich. Die Relativbewegung des Stufenkörpers 1, 21, 31 gegenüber der Längsachse des Zugorgans 8, 28, 40, welche zur Bildung der im Vorlauf des Stufenbandes stets horizontal verlaufenden Trittfläche 1.2, 21.2, 31.2 der Stufe dient, verursacht auch eine Winkelverschiebung zwischen dem Stufenkörper 1, 21, 31 und dem Nocken 5, 25, 35. Diese Verschiebung findet im Bereich der Übergangsbögen 56, 58 zwischen dem horizontalen und dem schrägen Stufenlauf oben und unten statt; sie beginnt im horizontalen Laufbereich 55, 58 und erreicht im schrägen Laufbereich 57 den grössten Wert. Der am Nocken 5, 35 befestigte Mitnehmerzapfen 5.1,35.1 gleitet, gemäss den Fig. 1 und 4, im offenen Führungsschlitz 4.1, 34.1 des am Stufenkörper 1, 31 angeordneten Kipphebels 5, 34, wobei der Kipphebel 5, 34 um den Lagerzapfen 3, 33 dreht und auf der einen Seite nach unten und auf der anderen Seite nach oben kippt und die vorstehende Trittkante 11, 38 durch den Mitnehmerzapfen 11.1, 38.1 gegenüber der Trittfläche 1.2, 31.2 des Stufenkörpers 1, 31 zwangsläufig aufwärts oder abwärts bewegt. Auf die vorstehende Trittkante 11, 38 wirkt zudem stets die Kraft der Feder 12, 39, durch welche die vorstehende Trittkante 11, 38 stets gegen die Trittfläche 1.2, 31.2 des Stufenkörpers 1, 31 gezogen und in den horizontalen Laufbereichen 55, 58 des Vorlaufes 51 sowie über den ganzen Rücklauf 52 des Stufenbandes 50 in einer zur Trittfläche des Stufenkörpers liegenden Bündigstellung gehalten wird. Bei einer beispielsweise aufwärtsfahrenden Fahrtreppe tritt jede Stufe mit eingezogener, bündig zur Trittfläche gestellten Trittkante aus der unteren Kammplatte 53 aus und rollt so über den unteren horizontalen Laufbereich 55. Sobald sich die Trittfläche der Stufe im anschliessenden unteren Übergangsbogen 56 zum schrägen Laufbereich 57 vom horizontalen Laufbereich abhebt, steigen auch die seitlichen Trittkanten allmählich hoch, bis sie am Ende des unteren Übergangsbogens 56 maximal vorstehend in den schrägen Laufbereich 57 übergehen. In dieser Lage bewegen sich die Stufen längs des schrägen Laufbereiches 57 und im oberen Übergangsboden 58 nimmt die Höhe der vorstehenden Trittkanten wieder ab, bis die Stufen beim Übergang zum oberen horizontalen Laufbereich 59 und längs des oberen horizontalen Laufbereiches 59 mit bündig zur Trittfläche gestellten Stufenkanten wieder in die obere Kammplatte 54 einlaufen. Während die vorstehenden Trittkanten über den ganzen Bereich des Rücklaufes durch die Kraft der Feder 12, 39 in dieser Bündigstellung gehalten wird, verlässt der Mitnehmerzapfen 5.1, 35.1 des Nockens 5, 35 in der oberen Umkehrstelle 61 den offenen Führungsschlitz 4.1, 34.1 des Kipphebels 4, 34, um am Ende des Rücklaufes 52 in der unteren Umkehrstelle 60 wieder in diesen offenen Führungsschlitz 4.1, 34.1 einzulaufen, bevor die Stufe wieder die untere Kammplatte erreicht und ein weiterer Umlauf beginnt. Sinngemäss gleich verläuft die Verschiebung der vorstehenden Trittkanten für eine abwärtsfahrende Fahrtreppe in umgekehrter Laufrichtung.

Anstelle des in Fig. 1 und 4 dargestellten und oben beschriebenen, für die Bewegung der vorstehenden Trittkante mitverantwortlichen Kipphebels 4, 34 kann auch eine in Fig. 3 dargestellte Kulisse 24 dienen. Durch die Relativverschiebung des Nockens 25 zum Stufenkörper 21 wird die Kulisse 24 hin- und herbewegt, welche ihrerseits durch die Führungsschlitze 24.2 und die Mitnehmerzapfen 23.1 die vorstehende Trittkante 23 auf- und abbewegt.

Anstelle einer zur Trittfläche der Stufe parallelen Verschiebung der vorstehenden Trittkante, wie sie in den Fig. 1 und 3 dargestellt ist, kann auch eine ansteigend geneigte Verschiebung der vorstehenden Trittkante, wie sie in der Fig. 4 dargestellt ist, oder eine nicht dargestellte, abfallend geneigte Verschiebung der vorstehenden Trittkante vorgesehen werden.

Es ist ohne weiteres möglich, die in den Fig. 1, 3, 4 dargestellten vorstehenden Trittkanten zu verlängern und über die ganze Stufentiefe auszudehnen.

## Patentansprüche

1. Stufe einer Fahrtreppe, bei welcher ein aus einer Vielzahl von Stufen und zwei endlosen Transportmitteln (8) bestehendes Stufenband (50) zwischen zwei feststehenden Sockelblechen geführt ist und die Stufen auf ihren beiden Aussenseiten ein bewegbar gelagertes in einer Gefahrenzone in einer über die Trittfläche vorstehenden Sicherheitslage gehaltenes und ausserhalb der Gefahrenzone in einer Bündigstellung zur Trittfläche gehaltenes Seitenteil aufweisen, dadurch gekennzeichnet, dass das Seitenteil eine Trittkante (11, 23, 38) ist, welche in der Gefahrenzone gegen die Kraft einer Feder (12, 29, 39) durch einen an einem Gelenkbolzen (7, 26, 36) des Transportmittels (8, 28, 40) angeordneten Nocken (5, 25, 35) und ein an einem Seitenschild (1.1, 21.1, 31.1) des Stufenkörpers (1, 21, 31) angeordnetes Betätigungsmittel (4, 24, 34) in der vorstehenden Sicherheitslage gehalten ist und ausserhalb der Gefahrenzone durch die Kraft der Feder (12, 29, 39) in die Bündigstellung zur Trittf läche der Stuf drückbar ist.

2. Stufe einer Fahrtreppe nach Anspruch 1, dadurch gekennzeichnet, dass das Betätigungsmittel ein an einem senkrecht zum Seitenschild des Stufenkörpers angeordneten Lagerzapfen (3, 33) drehbar gelagerter, an beiden Enden Führungsschlitze aufweisender Kipphebel (4, 34) ist, wobei in den einen, einseitig offenen Führungsschlitz (4.1, 34.1) ein am Nocken (5, 35) angeordneter und in den anderen Führungsschlitz (4.2, 34.2) ein an der vorstehenden Trittkante (11, 38) angeordneter Mitnehmerzapfen (5.1, 25.1) eingreifen.

3. Stufe einer Fahrtreppe nach Anspruch 1, dadurch gekennzeichnet, dass das Betätigungsmittel eine am Stufenkörper (21) in einer zur Trittfläche (21.2) senkrechten Ebene in Fahrtrichtung geführte, mit einem einseitig offenen (24.1) und mindestens einem geschlossenen Führungsschlitz (24.2) versehene Steuerkulisse (24) ist, wobei in den offenen Führungsschlitz (24) ein am Nocken (25) angeordneter und in den geschlossenen Führungsschlitz (24.2) ein an der vorstehenden Trittkante (23) angeordneter Führungszapfen (25.1, 23.1) eingreifen.

4. Stufe einer Fahrtreppe nach Anspruch 1, dadurch gekennzeichnet, dass die vorstehende Trittkante (1'1, 23, 38) mindestens eine Rippe aufweist.

5. Stufe einer Fahrtreppe nach einem der Ansprüche 2 oder 3, dadurch gekennzeichnet, dass die vorstehende Trittkante (11, 23) in einer zur Trittfläche (1.2, 21.2) der Stufe senkrecht verlaufenden Ebene, parallel zur Trittfläche verschiebbar geführt ist.

6. Stufe einer Fahrtreppe nach Anspruch 2, dadurch gekennzeichnet, dass die vorstehende Trittkante (38) in einer zur Trittfläche (31.2) der Stufe senkrechten Ebene kippbar gelagert ist.

7. Stufe einer Fahrtreppe nach Anspruch 1, dadurch gekennzeichnet, dass die Länge der vorstehenden Trittkante (11, 23, 38) gleich oder kleiner als die Tiefe der Treppenstufe ist.

8. Stufe einer Fahrtreppe nach Anspruch 1, dadurch gekennzeichnet, dass der Nocken (5) an einer mit dem Gelenkbolzen (7) des Transportmittels (8) drehfest verbundenen Stufenachse (6) angeordnet ist.

## Claims

1. Step of an escalator, in which a stair belt (50), which consists of a plurality of steps and two endless transport means (8), is guided between two stationary metal pedestal plates and the steps on both their outward sides display a movably borne side part which in a danger zone is held in a safety position projecting beyond the tread surface and outside the danger zone is held in a setting flush with the tread surface, characterised thereby, that the side part is a tread edge (11, 23, 38), which is held in the projecting safety position in the danger zone against the force of a spring (12, 29, 39) by a dog (5, 25, 35) arranged at a hinge pin (7, 26, 36) of the transport means (8, 28, 40) and an actuating means (4, 24, 34) arranged at a side plate (1.1, 21.1, 31.1) of the step body (1, 21, 31) and which outside the danger zone is urgeable by the force of the spring (12, 29, 39) into the setting flush with the tread surface of the step.

2. Step of an escalator according to claim 1, characterised thereby, that the actuating means is a rocker arm (4, 34), which displays guide slots at both ends and is rotatably borne at a bearing spigot (3, 33) arranged perpendicularly to the side plate of the step body, wherein an entraining spigot (5.1, 25.1) arranged at the dog (5, 35) engages into the one, one- sidedly open guide slot (4.1, 34.1) and an entraining spigot (5.1, 25.1) arranged at the projecting tread edge (11, 38) engages into the other guide slot (4.2, 34.2).

3. Step of an escalator according to claim 1, characterised thereby, that the actuating means is a control slide gate (24), which is provided with a one- sidedly open guide slot (24.1) and with at least one closed guide slot (24.2) and which is guided in direction of travel in a plane perpendicular to the tread surface (21.1), wherein a guide spigot (25.1) arranged at the dog (25) engages into the open guide slot (24.1) and a guide spigot (23.1) arranged at the projecting tread edge (23) engages into the closed guide slot (24.2).

4. Step of an escalator according to claim 1, characterised thereby, that the projecting tread edge (11, 23, 38) displays at least one rib.

5. Step of an escalator according to one of the claims 2 and 3, characterised thereby, that the projecting tread edge (11, 23) is guided to be displaceable parallelly to the tread surface in a plane extending perpendicularly to the tread surface (1.2, 21.2) of the step.

6. Step of an escalator according to claim 2, characterised thereby, that the projecting tread edge (38) is borne to be tiltable in a plane perpendicular to the tread surface (31.2) of the step.

7. Step of an escalator according to claim 1, characterised thereby, that the length of the projecting tread edge (11, 23, 38) is equal to or smaller than the depth of the stair step.

8. Step of an escalator according to claim 1, characterised thereby, that the dog (5) is arranged at a step axle (6), which is connected secure against rotation with the hinge pin (7) of the transport means (8).

## Revendications

1. Marche d'un escalier roulant, dans lequel une bande de marches (50) consistant en une pluralité de marches et en deux moyens de transport sans fin (8) est guidée entre deux tôles de socle stationnaires et dans lequel, à leurs deux côtés extérieurs, les marches comportent une partie latérale logée mobile qui, dans une zone de danger, est maintenue dans une position de sécurité faisant saillie au-dessus se la surface supérieure de marche et, en dehors de la zone de danger, est maintenue dans une position d'affleurement avec la surface supérieure de marche, caractérisée en ce que la partie latérale est un bord de marche (11, 23, 38) qui, dans la zone de danger, est maintenue dans la position de sécurité faisant saillie, contre la force d'un ressort (12, 29, 39), par l'intermédiaire d'une came (5, 25, 35) disposée sur un boulon (7, 26, 36) d'articulation du moyen de transport (8, 28, 40) et d'un moyen d'actionnement (4, 24, 34) disposé sur une plaque latérale (1.1, 21.1, 31.1) du corps de marche (1, 21, 31) et, en dehors de la zone de danger, peut être poussé par la force du ressort (12, 29, 39) dans la position d'affleurement avec la surface supérieure de marche de la marche.

2. Marche d'un escalier roulant selon la revendication 1, caractérisée en ce que le moyen d'actionnement est un levier à bascule (4, 34) qui est logé tournant sur un tourillon (3, 33) disposé perpendiculairement à la plaque latérale du corps de marche et comporte des fentes de guidage aux deux extrémités, une broche d'entraînement (5.1, 35.1 ) disposée sur la came (5, 35) s'engageant dans l'une des fentes de guidage (4.1, 34. 1) ouverte d'un côté et une broche d'entraînement disposée sur le bord de marche saillant (11, 38) s'engangeant dans l'autre fente de guidage (4.2, 34.2).

3. Marche d'un escalier roulant selon la revendication 1, caractérisée en ce que le moyen d'actionnement est un coulisseau de commande (24) qui est guidé sur le corps de marche (21 ) dans un plan perpendiculaire à la surface supérieure de marche (21.2) dans la direction de déplacement et est pourvu d'une fente de guidage (24.1) ouverte d'un côté et d'au moins une fente de guidage fermée (24.2), une broche d'entraînement (25.1) disposée sur la came (25) s'engageant dans la fente de guidage ouverte (24.1 ) et une broche d'entraînement (23.1 ) disposée sur le bord de marche saillant (23) s'engageant dans la fente de guidage fermée (24.2).

4. Marche d'un escalier roulant selon la revendication 1, caractérisée en ce que le bord de marche saillant (11, 23, 38) comporte au moins une nervure.

5. Marche d'un escalier roulant selon la revendication 2 ou la revendication 3, caractérisée en ce que le bord de marche saillant (11, 23) est guidé coulissant, parallèlement à la surface supérieure de marche, dans un plan s'étendant perpendiculairement à la surface supérieure de marche (1.2, 21.2) de la marche.

6. Marche d'un escalier roulant selon la revendication 2, caractérisée en ce que le bord de marche saillant (38) est logé pivotant dans un plan perpendiculaire à la surface supérieure de marche (31.2) de la marche.

7. Marche d'un escalier roulant selon la revendication 1, caractérisée en ce que la longueur du bord de marche saillant (11, 23, 38) est égale ou inférieure à la profondeur da la marche d'escalier.

8. Marche d'un escalier roulant selon la revendication 1, caractérisée en ce que la came (5) est disposée sur un axe de marche (6) relié fixe sans possibilité de rotation au boulon (7, 26, 36) d'articulation du moyen de transport (8).
